# FASCICULE DE BREVET EUROPEEN

(11) **EP 0 484 189 B1**
(45) Date de publication et mention de la délivrance du brevet: **18.05.1994**
(21) Numéro de dépôt: 91402359.3
(22) Date de dépôt: 03.09.1991
(51) Int. Cl.: E01C 19/48, E01C 19/26, E01C 19/27

(54) **Véhicule routier pour l'épandage de matériaux de réfection de la chaussée, avec compacteur intégré**
Strassenfahrzeug zum Verteilen von Materialien bei der Wiederherstellung von Strassen, mit integrierten Walzen
Road vehicle with integral roller for spreading material for road repair

(30) Priorité: 30.10.1990 FR 9013475
(43) Date de publication de la demande: 06.05.1992
(73) Titulaire: COLAS S.A., F-92653 Boulogne-Billancourt Cédex (FR)
(72) Inventeur: Chappat, Michel, F-78310 Maurepas (FR); Reymonet, Jean-Pierre, F-78150 Le Chesnay (FR)
(74) Mandataire: Phélip, Bruno

(56) Documents cités:
- EP-A- 0 292 337
- EP-A- 0 370 135
- DE-A- 2 833 311
- DE-A- 3 904 117
- FR-A- 823 733
- GB-A- 2 199 874

## Description

La présente invention concerne un véhicule routier pour l'épandage de matériaux de réfection de la chaussée, tels qu'enrobés bitumineux ou gravillons, comprenant un châssis porteur monté sur des éléments roulants et sur lequel sont disposés : un dispositif de réception du matériau, un dispositif de transfert du matériau vers un organe de répartition dudit matériau sur la chaussée, un réservoir de produit de collage du matériau sur la chaussée, une rampe de distribution de ce produit, qui est disposée devant l'organe de répartition, un ensemble de motorisation, des moyens de commande et de transmission hydrauliques reliant l'ensemble de motorisation à des organes du véhicule et à un poste de conduite de ce véhicule.

De tels véhicules de type déjà connu, sont avantageusement agencés pour constituer un train routier unique dont les éléments constitutifs sont adaptés, de manière non interchangeable, selon qu'il s'agit de déposer sur la chaussée un enrobé bitumineux ou des gravillons amalgamés par un liant.

Précédemment à la réalisation et à l'emploi de ce type de véhicule routier, il était traditionnel de répandre une couche d'un produit d'accrochage ou une couche de liant sur la chaussée, tel qu'une émulsion bitumineuse, préalablement au dépôt de l'enrobé bitumineux ou des gravillons, par l'intermédiaire d'une machine indépendante de celle effectuant ce dépôt et comportant une citerne et une rampe d'épandage dudit produit. Une telle technique multipliait le nombre de véhicules à mettre en oeuvre et, de plus, une coordination entre eux était nécessaire.

En effet, dans le cas d'un gravillonnage de la chaussée, au passage de la citerne équipée de la rampe d'épandage et de la couche bitumineuse succédait celui d'un camion-benne équipé d'un dispositif gravillonneur se déplaçant immédiatement derrière elle, pour répandre les gravillons sur ladite couche bitumineuse constituant un liant.

Dans le cas d'une réfection de chaussée par dépôt d'une couche d'enrobés bitumineux, il était connu de faire suivre la citerne munie d'une rampe d'épandage d'une couche d'accrochage, par un finisseur classique, approvisionné par des camions, et dont une table d'application étalait lesdits enrobés sur la chaussée selon une couche d'épaisseur prédéterminée, comme décrit par le document EP-A-0 292 337.

Dans un cas comme dans l'autre, un compactage du matériau déposé sur la chaussée est effectué par le passage d'un troisième véhicule, constitué par un rouleau compacteur.

Les véhicules routiers précités, constituant un train unique, permettent de résoudre bon nombre de ces inconvénients en réunissant sur le même véhicule, à la fois un réservoir de produit d'accrochage et sa rampe de distribution, et un dispositif de réception du matériau tel, que enrobés bitumineux ou gravillons, acheminés par un dispositif de transfert vers un organe de répartition sur la chaussée, lequel est disposé après la rampe de distribution de produit d'accrochage.

Un tel agencement permet d'éviter le séchage de la couche d'accrochage à l'air ambiant avant application du matériau de réfection, survenant lorsque cette application intervient après un temps plus ou moins long, et d'une manière générale, permet de limiter les dégradations de la couche d'accrochage.

En outre, cet agencement permet de réunir deux véhicules en un seul. Mais, néanmoins, il ne supprime pas la nécessité de disposer de manière indépendante d'un rouleau compacteur devant passer derrière ledit véhicule dans un délaine permettant pas le séchage du matériau déposé, pour l'obtention d'un meilleur compactage de celui-ci.

De plus, le document FR-A-823 733 décrit un véhicule routier comprenant, à sa partie arrière, un rouleau compresseur qui pousse un châssis d'un appareil muni de quatre roues, portant une rampe de distribution de produit d'accrochage, disposée devant l'organe de répartition des gravillons. Bien que cette concentration en un seul bloc des différentes machines assure successivement le répandage du gravillon et le cylindrage du revêtement, l'ensemble de motorisation du rouleau compresseur n'actionne pas lesdites roues de l'appareil à l'avant et ne contient pas de transmission hydraulique.

Le but de la présente invention est de remédier à cet inconvénient et concerne à cet effet un véhicule routier.

La présente invention concerne un véhicule routier pour l'épandage de matériaux de réfection de la chaussée, tels qu'enrobés bitumineux ou gravillons, comprenant un châssis porteur monté sur des éléments roulants et sur lequel sont disposés :
- un dispositif de réception du matériau
- un dispositif de transfert du matériau vers un organe de répartition dudit matériau sur la chaussée
- un réservoir de produit d'accrochage du matériau sur la chaussée
- une rampe de distribution de produit d'accrochage disposée devant l'organe de répartition
- un ensemble de motorisation
- des moyens de commande et de transmission hydrauliques reliant l'ensemble de motorisation à des organes du véhicule et à un poste de conduite du véhicule.

Selon l'invention, ledit châssis du véhicule routier comprend aussi une partie située à l'arrière de l'organe de répartition du matériau, montée sur rouleaux ou billes, indépendamment des éléments roulants actionnés par l'ensemble de motorisation et montés sur une partie avant du châssis, et sur laquelle est disposé l'un au moins des organes que sont l'ensemble de motorisation, le réservoir, et les moyens de commande et de transmission, de manière à ce que leur poids propre s'exerçant sur cette partie arrière de châssis la rende apte à constituer un compacteur des matériaux répandus sur la chaussée.

Ainsi, l'on obtient un véhicule motorisé autonome, comprenant les trois fonctions précitées qui interviennent successivement avec une régularité parfaite. Ceci a pour effet d'améliorer la qualité du revêtement. En outre, un tel véhicule est alimenté en cours de travail grâce à une disposition adéquate du dispositif de réception du matériau, évitant ainsi tous temps morts dus au chargement.

A noter également qu'un tel véhicule est conduit par un opérateur unique et dispose d'un ensemble de motorisation unique. Cela représente une augmentation de la productivité et une diminution relative du prix de revient du véhicule quand celui-ci remplit également une fonction supplémentaire de compactage selon l'invention.

La présente invention concerne également les caractéristiques ci-après, considérées isolément ou selon toutes leurs combinaisons techniquement possibles :

Selon une autre caractéristique de l'invention, les parties arrière et avant sont distinctes pour constituer deux châssis, reliés entre eux par des moyens de liaison articulés.

Ainsi, le véhicule comprend un châssis avant et un châssis arrière. Le châssis arrière chargé en poids pour constituer un compacteur, est ainsi pris en remorque par le châssis avant.

Selon un exemple de réalisation non limitatif, le châssis arrière supporte l'ensemble de motorisation et celui-ci est relié aux éléments roulants du châssis avant par l'intermédiaire d'une transmission à cardans.

Bien entendu, le poids sur le châssis arrière peut être obtenu également par la présence sur ce dernier du réservoir ou des moyens de commande ou de transmission, ou tous à la fois.

Selon une variante de réalisation, l'ensemble de motorisation est relié aux éléments roulants du châssis avant par l'intermédiaire d'une transmission hydraulique.

Selon une autre caractéristique de l'invention, l'ensemble de motorisation est essentiellement constitué par un moteur thermique et assure, par l'intermédiaire des moyens de commande et de transmission hydrauliques, également supportés par le châssis arrière, la marche du véhicule selon une vitesse de travail préréglée.

Selon une autre caractéristique de l'invention, le dispositif de réception du matériau est disposé sur le châssis avant du véhicule.

Ceci présente l'avantage de pouvoir approvisionner le dispositif de réception en cours de travail et sans risque de passage du camion approvisionneur sur des zones de chaussée traitées.

Selon une caractéristique de l'invention, l'organe de répartition du matériau sur la chaussée est disposé à la partie postérieure du châssis avant, immédiatement devant un premier rouleau ou bille du châssis arrière formant compacteur.

Selon une autre caractéristique de l'invention, le dispositif de transfert relie le dispositif de réception du matériau à l'organe de répartition dudit matériau.

Selon une autre caractéristique de l'invention, la rampe de distribution de produit d'accrochage est disposée immédiatement avant l'organe de répartition du matériau sur la chaussée.

Selon un autre mode de réalisation particulièrement adapté aux revêtements constitués par des enrobés bitumineux, l'organe de répartition est une vis hélicoïdale sur laquelle sont amenés les enrobés bitumineux par l'intermédiaire du dispositif de transfert.

Par ailleurs, selon un certain nombre de caractéristiques avantageuses relevant de ce mode de réalisation :
- dans le sens de la marche, la vis de répartition des enrobés bitumeux est immédiatement précédée par la rampe de distribution alimentée à partir du réservoir en émulsion bitumineuse ;
- une table d'application des enrobés bitumineux est suspendue à la partie postérieure du châssis avant, entre la vis de répartition et le premier rouleau du châssis arrière formant compacteur ;
- la table d'application est suspendue sur le châssis avant selon une hauteur réglable par des vérins hydrauliques ;
- la vis hélicoïdale constituant l'organe de répartition des enrobés bitumineux est latéralement télescopique de manière à pouvoir être adaptée à la largeur de la chaussée ;
- la table d'application est latéralement télescopique de manière à pouvoir être adaptée à la largeur de la chaussée.

Selon une autre caractéristique de l'invention, le châssis arrière comporte trois rouleaux ou billes, dont les deux premiers sont latéralement télescopiques pour s'adapter à la largeur de la chaussée, et le troisième est disposé transversalement au véhicule et de manière fixe en translation.

Selon un autre mode de réalisation, particulièrement adapté à la pose de revêtements constitués par des gravillons amalgamés par un liant, l'organe de répartition est constitué par au moins une trémie équipée de gravillonneurs et chargée à sa partie supérieure, par sa plus grande ouverture, en gravillons amenés par l'intermédiaire du dispositif de transfert, sa partie inférieure plus étroite se situant à proximité de la chaussée.

Par ailleurs, selon un certain nombre de caractéristiques avantageuses relevant de ce mode de réalisation :
- dans le sens de la marche, la trémie équipée de gravillonneurs est immédiatement précédée par la rampe de distribution alimentée en liant à partir du réservoir ;
- les rouleaux de compactage du second châssis sont constitués par des roues pneumatiques ;
- le châssis arrière est équipé, à sa partie postérieure, d'un dispositif de balayage et d'aspiration des gravillons en excédant, fermant la marche du véhicule.

L'invention sera encore illustrée sans être aucunement limitée par la description qui suit faite en regard des dessins annexés sur lesquels :
Figure 1 est une vue schématique longitudinale d'un véhicule selon l'invention en cours de travail ;
Figure 2 est une vue de dessus schématique du véhicule selon la Figure 1 ;
Figure 3 est une vue schématique longitudinale d'un véhicule selon une variante d'adaptation de l'invention.

Le véhicule routier est représenté sur la Figure 1 pendant sa mise en oeuvre sur une chaussée 1, sur laquelle est déposée une couche d'enrobés bitumineux 2 successivement à une couche d'accrochage 3 constituée par une émulsion bitumineuse.

Le véhicule routier se déplaçant suivant la flèche F est ravitaillé par l'intermédiaire d'un camion 4 déversant le contenu d'une benne basculante 5, constitué en l'occurrence par des enrobés, dans une trémie 6 constituant un dispositif de réception des enrobés sur le véhicule. La trémie de réception 6 est disposée sur un châssis avant 7 du véhicule porté et entraîné par des chenilles 14. A partir de la trémie 6, un dispositif de transfert 8, constitué par un convoyeur à chaînes et à barreaux d'acier, élève le matériau vers une trémie de déversement 9. La trémie de déversement 9 est située à proximité de l'arrière du châssis 7, au-dessus d'une trémie de réception 10 d'un finisseur 11.

Le finisseur 11 est constitué, de manière connue, par la trémie de réception 10 disposée de manière telle à déverser le matériau sur une vis hélicoïdale 12 et transversale constituant, dans le présent mode de réalisation, un organe de répartition du matériau sur la chaussée 1. Une table d'application 13 des enrobés est placée immédiatement derrière l'organe de répartition ou vis 12, et a pour rôle de lisser suivant une épaisseur prédéterminée la couche 2 des enrobés. Pour cela, la table d'application 13 est suspendue à la partie postérieure du châssis avant 7 selon une hauteur réglable par des vérins hydrauliques (non représentés).

Enfin, le châssis avant 7 porte un dispositif de distribution 15 de produit d'accrochage 3 essentiellement constitué par une rampe 16 disposée immédiatement avant l'organe de répartition 12, dans le sens de la marche du véhicule.

De manière à éviter une irrégularité du revêtement, dans le cas d'une chaussée bosselée, le véhicule est également équipé d'un dispositif d'uni longitudinal (non représenté) agissant en fonction d'informations fournies par des palpeurs par exemple.

Selon l'invention, le véhicule comporte un second châssis 17, relié à l'arrière du châssis avant 7 par l'intermédiaire d'une articulation 18 disposée à l'extrémité d'un bras 19. Le châssis arrière 17 est monté, dans le présent exemple de réalisation, sur trois rouleaux ou billes 20 indépendamment des éléments roulants du châssis avant 7 constitués par les chenilles 14. Autrement dit, le châssis arrière 17 constitue une remorque au châssis avant 7.

Avantageusement, le châssis arrière 17 est porteur de l'ensemble de motorisation 21, qui est essentiellement constitué par un moteur thermique connu en soi, et qui assure par l'intermédiaire de moyens de commande et de transmission hydrauliques 22, 22A également supportés par le châssis arrière, la marche du véhicule par l'entraînement des chenilles 14 selon une vitesse de travail préréglée, à partir d'un poste de conduite 24.

L'ensemble de motorisation 21 est relié aux éléments roulants ou chenilles motrices 14 du châssis avant 7 par l'intermédiaire d'une transmission 23 à cardans ou hydrostatique, de manière connue en soi et quine sera pas décrite ici. Le châssis 17 est également porteur d'un réservoir 25 de produit d'accrochage 3 ou émulsion bitumineuse comportant des moyens de réchauffage (non représentés). Le réservoir 25 alimente, par l'intermédiaire des conduites 26, la rampe d'épandage 16 citée précédemment. Plusieurs rampes 16 peuvent être disposées sur le véhicule et agir simultanément suivant des angles et des longueurs variables en fonction de la chaussée à traiter.

De cette manière, un poids important est appliqué sur le châssis arrière 17, et donc appliqué aux rouleaux ou billes 20 pour constituer avantageusement un compacteur selon l'invention.

Ce poids n'est en pas néanmoins variable en fonction du contenu du réservoir 25. Pour y remédier, il a été prévu d'adjoindre au châssis 17 un poids mort 40 roulant ou non roulant.

Ainsi, le premier rouleau 20a du compacteur ainsi réalisé est situé, dans le sens de la marche du véhicule, immédiatement après le finisseur 11. A noter également que tous les éléments constitutifs du véhicule ont une vitesse d'avancement absolument identique, constante et régulière, et constituent un train routier unique derrière lequel le passage d'aucun autre type d'engin n'est nécessaire.

Selon des variantes d'exécution du présent mode de réalisation, la vis hélicoïdale 12 constituant l'organe de répartition des enrobés 2, est latéralement télescopique de manière à pouvoir être adaptée à la largeur de la chaussée. Sa longueur est ainsi variable entre une largeur L égale à la largeur du véhicule et une largeur L₁ maximum d'extension. La longueur L est variable par exemple entre 2m50 et 4m50.

Egalement, la table d'application 13 du finisseur 11 est latéralement télescopique pour des raisons identiques à celles évoquées ci-dessus, mais de préférence la longueur d'extension L₂ choisie sera légèrement supérieure à la longueur L₁ d'épandage pour ne pas laisser de trace derrière son passage.

De même, chaque rouleau 20a et 20b est conçu pour être déplaçable latéralement, de part et d'autre du châssis 17 vers des positions opposées A et B de part et d'autre de l'axe du véhicule, le troisième rouleau 20c et le poids mort 40 demeurant fixes en translation transversalement à l'axe du véhicule et fermant la marche de celui-ci. Ainsi, l'on obtient un bon équilibrage de l'ensemble.

Le mode de réalisation représenté sur la Figure 3 est particulièrement adapté aux réfections de chaussées par épandage de gravillons 30, successivement à l'épandage d'une couche de liant 31.

Il diffère essentiellement du précédent en ce que l'organe de répartition des gravillons est constitué par au moins une trémie 32 équipée de gravillonneurs et chargée à sa partie supérieure par sa plus grande ouverture 32a, en gravillons 30 amenés par l'intermédiaire du dispositif de transfert 8, son ouverture inférieure plus étroite étant située à proximité de la chaussée 1.

Comme précédemment, l'organe de répartition, constitué ici par la trémie gravillonneuse 32, est immédiatement précédé par une rampe de distribution 33 alimentée à partir d'un réservoir 34 de liant 31.

Bien entendu, le nombre de trémie 32 et de rampe 33 pourra être augmenté, par exemple à deux.

La trémie 32 remplace en fait, dans le présent cas de figure, le finisseur 11, spécifique à l'application des enrobés.

Une autre différence par rapport au mode de réalisation précédent réside dans le fait que les rouleaux ou billes 20a, 20b, 20c, sont remplacés par des roues à pneumatiques ou par des rouleaux caoutchoutés. Ceci permet d'éviter le broyage des gravillons qui interviendrait immanquablement avec les trois rouleaux cylindriques en acier par exemple, compte tenu du poids de l'ensemble compacteur.

L'ensemble compacteur réalisé à partir du châssis arrière 17 est équipé, à sa partie postérieure, d'un dispositif de balayage et d'aspiration 35 des gravillons 30 en excédent sur la chaussée.

Bien entendu, d'autres variantes de véhicules pourront être imaginées à partir du concept de la présente invention ; par exemple, l'épandage sur la chaussée peut être celui d'un mélange de tout granulat avec un liant, préalablement malaxé et déposé sur la chaussée immédiatement avant le passage de l'ensemble compacteur réalisé selon l'invention.

## Revendications

1. Véhicule routier pour l'épandage de matériaux de réfection de chaussée (1), tels qu'enrobés bitumineux (2) ou gravillons (30), comprenant un châssis porteur monté sur des éléments roulants et sur lequel sont disposés :
- un dispositif de réception (6)du matériau,
- un dispositif de transfert (8) du matériau vers un organe de répartition (12, 32) dudit matériau sur la chaussée (1),
- un réservoir (25, 34) de produit d'accrochage (3, 31) du matériau (2, 30) sur la chaussée,
- une rampe de distribution (16, 33) de produit d'accrochage (3, 31), disposée devant l'organe de répartition,
- un ensemble de motorisation (21),
- des moyens de commande et de transmission hydrauliques (22) reliant l'ensemble de motorisation (21) à des organes du véhicule et à un poste de conduite (24) du véhicule, et
ledit châssis comprenant aussi une partie (17) située à l'arrière de l'organe de répartition (12, 32) du matériau (2, 30), montée sur rouleaux ou billes (20a, 20b, 20c), indépendamment des éléments roulants (14) actionnés par l'ensemble de motorisation et montés sur une partie avant (7) du châssis, et sur laquelle est disposé l'un au moins des organes que sont l'ensemble de motorisation (21), le réservoir (25, 34), et les moyens de commande et de transmission (22), de manière à ce que leur poids propre s'exerçant sur cette partie arrière (7) de châssis, la rende apte à constituer un compacteur des matériaux répandus sur la chaussée.

2. Véhicule routier selon la revendication 1, caractérisé en ce que les parties arrière (17) et avant (7) sont distinctes pour constituer deux châssis, reliés entre eux par des moyens de liaison articulés (18, 19).

3. Véhicule routier selon l'une des revendications 1 et 2, caractérisé en ce que le châssis arrière (17) supporte l'ensemble de motorisation (21) et en ce que celui-ci est relié aux éléments roulants (14) du châssis avant (7) par l'intermédiaire d'une transmission à cardans (23).

4. Véhicule routier selon l'une des revendications 1 et 2, caractérisé en ce que le châssis arrière (17) supporte l'ensemble de motorisation (21) et en ce que celui-ci est relié aux éléments roulants (14) du châssis avant (7) par l'intermédiaire d'une transmission hydraulique.

5. Véhicule routier selon l'une des revendications 3 et 4, caractérisé en ce que l'ensemble de motorisation (21) est essentiellement constitué par un moteur thermique et assure, par l'intermédiaire des moyens de commande et de transmission hydrauliques (22), également supportés par le châssis arrière (17), la marche du véhicule selon une vitesse de travail préréglée.

6. Véhicule routier selon l'une des revendications précédentes, caractérisé en ce que le dispositif de réception (6) du matériau est disposé sur le châssis avant (7) du véhicule.

7. Véhicule routier selon l'une des revendications précédentes, caractérisé en ce que l'organe de répartition (12, 32) du matériau sur la chaussée est disposé à la partie postérieure du châssis avant (7), immédiatement devant un premier rouleau ou bille (20a) du châssis arrière (17) formant compacteur.

8. Véhicule routier selon l'une des revendications précédentes, caractérisé en ce que le dispositif de transfert (8) relie le dispositif de réception (6) du matériau à l'organe de répartition (12, 32) dudit matériau.

9. Véhicule routier selon la revendication 7, caractérisé en ce que la rampe de distribution (16, 33) de produit d'accrochage (3, 31) est disposée immédiatement avant l'organe de répartition (12, 33) du matériau sur la chaussée (1).

10. Véhicule routier selon l'une des revendications 1 à 9, du type finisseur, caractérisé en ce que l'organe de répartition (12) est une vis hélicoïdale sur laquelle sont amenés des enrobés bitumineux (2) par l'intermédiaire du dispositif de transfert (8).

11. Véhicule routier selon la revendication 10, caractérisé en ce que, dans le sens de la marche, la vis de répartition (12) des enrobés bitumeux (2) est immédiatement précédée par la rampe de distribution (16) alimentée à partir du réservoir (25) en émulsion bitumineuse (3).

12. Véhicule routier selon l'une des revendications 10 et 11, caractérisé en ce que une table d'application (13) des enrobés bitumineux (2)est disposée sur le châssis avant (7), entre la vis de répartition (12) et le premier rouleau (20a) du châssis arrière (17) formant compacteur.

13. Véhicule routier selon la revendication 12, caractérisé en ce que la table d'application (13)est suspendue à la partie postérieure du châssis avant (7) selon une hauteur réglable par des vérins hydrauliques.

14. Véhicule routier selon l'une des revendications 12 et 13, caractérisé en ce que la table d'application (13) est télescopique de manière à pouvoir être adaptée à la largeur de la chaussée (1).

15. Véhicule routier selon l'une des revendications 10 à 14, caractérisé en ce que la vis hélicoïdale (12) constituant l'organe de répartition des enrobés bitumineux (2) est télescopique de manière à pouvoir être adaptée à la largeur de la chaussée (1).

16. Véhicule routier selon l'une des revendications 10 à 15, caractérisé en ce que le châssis arrière (17) comporte au moins trois rouleaux (20a, 20b, 20c) dont deux d'entre eux (20a, 20b) sont télescopiques pour s'adapter à la largeur de la chaussée (1) et au moins un autre (20c) est disposé transversalement au véhicule et de manière fixe en translation.

17. Véhicule routier selon l'une des revendications 1 à 9, du type gravillonneur, caractérisé en ce que l'organe de répartition est constitué par au moins une trémie (32) équipée de gravillonneurs et chargée à sa partie supérieure (32a) par sa plus grande ouverture en gravillons (30) amenés par l'intermédiaire du dispositif de transfert (8), sa partie inférieure plus étroite se situant à proximité de la chaussée (1).

18. Véhicule routier selon la revendication 17, caractérisé en ce que, dans le sens de la marche, la trémie (32) équipée de gravillonneurs est immédiatement précédée par la rampe de distribution (33) alimentée en liant (31) à partir du réservoir (34).

19. Véhicule routier selon l'une des revendications 17 et 18, caractérisé en ce que les rouleaux de compactage (20a, 20b, 20c) du second châssis (17) sont constitués par des roues à pneumatiques.

20. Véhicule routier selon l'une des revendications 17 à 19, caractérisé en ce que le châssis arrière (17) est équipé à sa partie postérieure d'un dispositif de balayage et d'aspiration (35) des gravillons (30) en excédent, fermant la marche du véhicule.

## Patentansprüche

1. Straßenfahrzeug zum Verteilen von Material (1) zur Wiederherstellung von Straßen, beispielsweise von ummanteltem Bitumen (2) oder von Splitt (30), mit einem tragenden Chassis, das auf Fahrelementen montiert ist und auf dem angeordnet sind:
- eine Aufnahmevorrichtung (6) für das Material,
- eine Vorrichtung (8) für die Weitergabe des Materials an ein Organ (12, 32) zum Verteilen des Materials auf der Straße (1),
- ein Vorratsbehälter (25, 34) für ein Bindemittel (3, 31) zum Binden des Materials auf der Straße,
- eine Rampe (16, 33) zum Verteilen des Bindemittels (3, 31), angeordnet vor dem Verteilerorgan,
- eine Motorisierungseinheit (21),
- hydraulische Mittel (22) zum Steuern und für die Kraftübertragung die die Motorisierungseinheit (21) mit Organen des Fahrzeugs sowie mit einem Steuerungsstand (24) des Fahrzeugs verbinden,
wobei das Chassis auch ein Teil (17) aufweist, das hinter dem Verteilerorgan (12, 32) für das Material (2, 30) angeordnet ist und das auf Rollen oder Kugeln (20a, 20b, 20c) montiert ist, und zwar unabhängig von rollenden Elementen (14), die von der Motorisierungseinheit betätigt werden und die auf einem vorderen Teil (7) des Chassis montiert sind, und auf dem wenigstens eines der Organe vorgesehen ist, das die Motorisierungseinheit (21), den Vorratsbehälter (25, 34) und die Steuerungs- und Übertragungsmittel (22) ausmacht derart, daß das Gewicht, das diese Teile auf das hintere Teil (7) des Chassis ausübt, als Verdichter für das auf der Straße verteilte Material wirkt.

2. Straßenfahrzeug nach Anspruch 1,
**dadurch** **gekennzeichnet,**
daß das Hinterteil (17) und das Vorderteil (7) des Chassis zwei getrennte Chassis ausbilden, die miteinander mit Hilfe von gelenkigen Verbindungsmitteln (18, 19) verbunden sind.

3. Straßenfahrzeug nach Anspruch 1 oder 2,
**dadurch** **gekennzeichnet,**
daß das hintere Chassis (17) die Motorisierungseinheit (21) trägt, die über eine Kardanwelle (23) mit den rollenden Elementen (14) des vorderen Chassis (7) verbunden ist.

4. Straßenfahrzeug nach Anspruch 1 oder 2,
**dadurch gekennzeichnet,**
daß das hintere Chassis (17) die Motorisierungseinheit (21) trägt, die mit den rollenden Elementen (14) des vorderen Chassis (7) über eine hydraulische Transmission verbunden ist.

5. Straßenfahrzeug nach Anspruch 3 oder 4,
**dadurch gekennzeichnet,**
daß die Motorisierungseinheit (21) im wesentlichen aus einem thermischen Motor gebildet wird und mit Hilfe der hydraulischen Mittel (22) zum Steuern und zur Kraftübertragung, die ebenfalls auf dem hinteren Chassis angeordnet sind, die Fahrt des Fahrzeugs mit einer voreingestellten Arbeitsgeschwindigkeit sicherstellt.

6. Straßenfahrzeug nach einem der vorhergehenden Patentansprüche,
**dadurch gekennzeichnet,**
daß die Aufnahmevorrichtung (6) für das Material auf dem vorderen Chassis (7) des Fahrzeugs angeordnet ist.

7. Straßenfahrzeug nach einem der vorhergehenden Patentansprüche,
**dadurch gekennzeichnet,**
daß das Verteilerorgan (12, 32) für das Material auf der Straße sich im rückwärtigen Teil des vorderen Chassis (7) befindet, und zwar unmittelbar vor einer ersten Rolle oder einer ersten Kugel (20a) des rückwärtigen Chassis (17), das als Verdichter wirkt.

8. Straßenfahrzeug nach einem der vorhergehenden Patentansprüche,
**dadurch gekennzeichnet,**
daß die Weitergabevorrichtung (8) die Aufnahmevorrichtung (6) für das Material mit dem Verteilerorgan (12, 32) für das Material verbindet.

9. Straßenfahrzeug nach Anspruch 7,
**dadurch gekennzeichnet,**
daß die Verteilerrampe (16, 33) für das Bindemittel (3, 31) sich unmittelbar vor dem Verteilerorgan (12, 33) für das Material auf der Straße (1) befindet.

10. Straßenfahrzeug nach einem der Ansprüche 1 - 9 vom Typ Straßenfertiger,
**dadurch gekennzeichnet,**
daß das Verteilerorgan (12) als Schnecke ausgebildet ist, auf die das ummantelte Bitumen (2) mit Hilfe der Weitergabevorrichtung (8) gebracht wird.

11. Straßenfahrzeug nach Anspruch 10,
**dadurch gekennzeichnet,**
daß in Fahrtrichtung gesehen die Schnecke (12) für das ummantelte Bitumen (2) unmittelbar hinter der Verteilerrampe (16) angeordnet ist, die vom Vorratsbehälter (25) für die bituminöse Emulsion (3) versorgt wird.

12. Straßenfahrzeug nach Anspruch 10 oder 11,
**dadurch gekennzeichnet,**
daß ein Tisch (13) für das Aufbringen des Bitumens (2) auf dem vorderen Chassis (7) vorgesehen ist, und zwar zwischen der Verteilerschnecke (12) und der ersten Rolle (20a) des rückwärtigen Chassis (17), das als Verdichter wirkt.

13. Straßenfahrzeug nach Anspruch 12,
**dadurch gekennzeichnet,**
daß der Tisch (13) am hinteren Teil des vorderen Chassis (17) aufgehängt ist, und zwar mit Hilfe von hydraulischen Kolben-Zylinder-Einheiten in einstellbarer Höhe.

14. Straßenfahrzeug nach Anspruch 12 oder 13,
**dadurch gekennzeichnet,**
daß der Tisch (13) derart teleskopierbar ist, daß er an die Breite der Straße (1) angepaßt werden kann.

15. Straßenfahrzeug nach einem der Patentansprüche 10 - 14,
**dadurch gekennzeichnet,**
daß die Schnecke (12), die das Organ für die Verteilung des Bitumens (2) bildet, derart teleskopierbar ist, daß sie an die Breite der Straße (1) angepaßt werden kann.

16. Straßenfahrzeug nach einem der Patentansprüche 10 - 15,
**dadurch gekennzeichnet,**
daß das hintere Chassis (17) wenigstens drei Rollen (20a, 20b, 20c) aufweist, von denen zwei Rollen (20a, 20b) teleskopierbar sind, um an die Breite der Chaussee (1) angepaßt werden zu können, wobei wenigstens eine weitere Rolle (20c) quer zum Fahrzeug angeordnet ist, und zwar translationsfest.

17. Straßenfahrzeug nach einem der Patentansprüche 1 - 9 für die Abgabe von Splitt und dergleichen,
**dadurch gekennzeichnet,**
daß das Organ für die Verteilung von wenigstens einem Trichter (32) gebildet wird, der mit Splittmitteln ausgerüstet ist und der in seinem oberen Teil (32a), der die größte Öffnung ausbildet, mit Splitt (30) oder dergleichen beladen ist, das mit Hilfe der Weitergabevorrichtung (8) dorthin transportiert worden ist, wobei der untere, engere Teil des Trichters sich benachbart zur Straße (1) befindet.

18. Straßenfahrzeug nach Anspruch 17,
**dadurch gekennzeichnet,**
daß in Fahrtrichtung gesehen der Trichter (32) mit den Splittmitteln unmittelbar hinter der Verteilerrampe (33) angeordnet ist, die aus dem Vorratsbehälter (34) mit dem Bindemittel (31) versorgt wird.

19. Straßenfahrzeug nach Anspruch 17 oder 18,
**dadurch gekennzeichnet,**
daß die zum Verdichten vorgesehenen Rollen (20a, 20b, 20c) des zweiten Chassis (17) als pneumatische Räder ausgebildet sind.

20. Straßenfahrzeug nach einem der Patentansprüche 17 - 19,
**dadurch gekennzeichnet,**
daß das hintere Chassis (17) in seinem rückwärtigen Teil eine Vorrichtung (35) zum Fegen und Wegblasen des überschüssigen Splitts (30) aufweist, die den Schluss des Strassenfahrzeugs bildet.

## Claims

1. A road vehicle for the spreading of materials for repair of a highway (1), such as asphalt coated materials (2) or chippings (30), comprising a carrier chassis mounted on rolling elements and on which are located:
- a device (6) for receiving the material,
- a device (8) for transferring the material towards a component (12, 32) for spreading said material over the highway (1),
- a tank (25, 34) for product (3, 31) for binding the material (2, 30) onto the highway,
- a binding-product (3, 31) distribution bar (16, 33) located in front of the spreading component,
- a motorization assembly (21),
- hydraulic control and transmission means (22) connecting the motorization assembly (21) to the components of the vehicle and to a unit (24) for driving the vehicle, and
said chassis comprising also a portion (17) situated at the rear of the component (12, 32) for spreading the material (2, 30) and mounted on rollers or balls (20a, 20b, 20c), independently of the rolling elements (14) actuated by the motorization assembly and mounted on a front portion (7) of the chassis, and on which rear portion is located at least one of the components which make up the motorization assembly (21), the tank (25, 34) and the control and transmission means (22), in such a manner that their own weight, being exerted on this rear chassis portion (7), makes the latter suitable to form a compactor of the material spread over the highway.

2. The road vehicle according to claim 1, characterized in that the rear (17) and front (7) portions are distinct in order to form two chassis connected to each other by articulated linking means (18, 19).

3. The road vehicle according to one of the claims 1 and 2, characterized in that the rear chassis (17) supports the motorization assembly (21) and in that the latter is connected to the rolling elements (14) of the front chassis (7) by means of a cardan transmission (23).

4. The road vehicle according to one of the claims 1 and 2, characterized in that the rear chassis (17) supports the motorization assembly (21) and in that the latter is connected to the rolling elements (14) of the front chassis (7) by means of a hydraulic transmission.

5. The road vehicle according to one of the claims 3 and 4, characterized in that the motorization assembly (21) is essentially formed by a thermal motor and provides, by means of the hydraulic control and transmission means (22) which are also supported by the rear chassis (17), the travel of the vehicle according to a pre-adjusted working speed.

6. The road vehicle according to any one of the previous claims, characterized in that the device (6) for receiving the material is located on the front chassis (7) of the vehicle.

7. The road vehicle according to any one of the previous claims characterized in that the component (12, 32) for spreading the material over the highway is located at the rear portion of the front chassis (7), immediately in front of a first roller or ball (20a) of the compactor-forming rear chassis (17).

8. The road vehicle according to any one of the previous claims, characterized in that the transfer device (8) connects the device (6) for receiving the material to the component (12, 32) for spreading said material.

9. The road vehicle according to claim 7,. characterized in that the binding-product (3, 31) distribution bar (16, 33) is located immediately before the component (12, 33), for spreading the material over the highway (1).

10. The road vehicle according to any one of claims 1 to 9, of the finisher type, characterized in that the spreading component (12) is a helical screw onto which the asphalt coated materials (2) are brought by means of the transfer device (8).

11. The road vehicle according to claim 10, characterized in that in the direction of travel, the screw (12) for spreading the asphalt coated materials (2) is immediately preceded by the distribution bar (16) fed with asphalt emulsion (3) from the tank (25).

12. The road vehicle according to one of the claims 10 and 11, characterized in that a table (13) for applying the asphalt coated materials (2) is located on the front chassis (7), between the spreading screw (12) and the first roller (20a) of the compactor-forming rear chassis (17).

13. The road vehicle according to claim 12, characterized in that the application table (13) is suspended at the rear portion of the front chassis (7), according to a height adjustable by hydraulic jacks.

14. The road vehicle according to one of the claims 12 and 13, characterized in that the application table (13) is telescopic in such a manner that it can be adapted to the width of the highway (1).

15. The road vehicle according to one of the claims 10 to 14, characterized in that the helical screw (12) forming the component for spreading the asphalt coated materials (2) is telescopic in such a manner that it can be adapted to the width of the highway (1).

16. The road vehicle according to one of the claims 10 to 15, characterized in that the rear chassis (17) comprises at least three rollers (20a, 20b, 20c), among which two (20a, 20b) are telescopic in order to be adapted to the width of the highway (1) and at least one other (20c) is located transversely to the vehicle and such that it is fixed in translational movement.

17. The road vehicle according to one of the claims 1 to 9, of the gritter type, characterized in that the spreading component is formed by at least one hopper (32) equipped with gritters and loaded at its upper portion (32a), by its larger opening, with chippings (30) brought by means of the transfer device (8), its narrower lower portion being located close to the highway (1).

18. The road vehicle according to claim 17, characterized in that in the direction of travel, the hopper (32) eqquipped with gritters is immediately preceded by the distribution bar (33) fed with binder (31) from the tank (34).

19. The road vehicle according to one of the claims 17 and 18, characterized in that the compacting rollers (20a, 20b, 20c) of the second chassis (17) are formed by wheels with pneumatic tires.

20. The road vehicle according to one of the claims 17 to 19, characterized in that the rear chassis (17) is equipped at its rear portion with a device (35) for sweeping and sucking up the excess chippings (30), completing the travel of the vehicle.
